# EUROPÄISCHE PATENTSCHRIFT

(11) **EP 0 668 405 B1**
(45) Veröffentlichungstag und Bekanntmachung des Hinweises auf die Patenterteilung: **24.09.1997**
(21) Anmeldenummer: 95101902.5
(22) Anmeldetag: 13.02.1995
(51) Int. Cl.: E02D 29/02

(54) **Böschungselement zur Sicherung oder Stützung eines Hanges**
Slope forming element for securing or supporting a slope
Eléments de talus pour la protection et la stabilisation d'une pente

(30) Priorität: 17.02.1994 CH 472/94
(43) Veröffentlichungstag der Anmeldung: 23.08.1995
(73) Patentinhaber: SYTEC Bausysteme AG, CH-3001 Bern (CH)
(72) Erfinder: von Känel, Hans Rudolf, 3173 Oberwangen (CH)
(74) Vertreter: White, William

(56) Entgegenhaltungen:
- EP-A- 0 197 000
- EP-A- 0 480 890
- CH-A- 680 078
- DE-A- 4 105 930
- US-A- 2 113 523

## Beschreibung

Die vorliegende Erfindung betrifft ein Böschungselement zur Sicherung oder Stützung eines Hanges mit wenigstens einer Fläche mit einer das Wachstum von Pflanzen begünstigenden Materialschicht.

Es sind schon verschiedene Lösungen zur Befestigung von Böschungen oder Steilhängen bekannt geworden. So gibt es zum Beispiel besonders geformte Steine aus Beton, die aufeinanderschichtbar und in Reihen angeordnet bepflanzbare Kübel darstellen. Eine erste Art besteht aus einem sichtbaren Schild, einer Bodenwand und zwei vom Schild aus nach hinten ragenden Seitenwänden. Eine andere Art ist als viereckiger Kasten mit vier Seitenwänden ohne Boden ausgebildet.

Im Gegensatz dazu ist es auch bekannt geworden, direkt auf die Böschung eine Substratmatte zu legen, und diese in Abständen in den Hang hinein zu verankern, um eine Befestigung des Hanges bis in grössere Tiefen zu bewirken. Die jeweils nächst höhere Substratmatte ist mit einer unteren Randpartie auf diese in den Hang eindringende obere Endpartie gelegt und nach einer bestimmten Füllhöhe wird auch von dieser Matte die obere Randpartie in den Hang verlegt. So können schichtweise grössere Hanghöhen mit Matten bedeckt werden, die ihrer Natur nach das Wachsen von Keimlingen begünstigen kann. Solche Matte können auch vor deren Verlegen am Hang mit Samenkörnern versehen sein. Es wurde auch schon vorgeschlagen, solche Matten mittels Kokosmatten zu bedecken, die eine ebenfalls das Wachstum begünstigendes Klima schaffen sollen.

Ein anderer Vorschlag geht dahinaus, diese weiche Verlegungsart mittels aus der Bautechnik bekannten Gittern zu stabilisieren. Demgemäss wird ein Baukörper gebildet, bei dem die Aussenseite durch das Gitter gebildet ist, das zumindest an seinem unteren Rand nach hinten umgebogen und möglicherweise mit einem zweiten Gitter starr verbunden ist. Der durch die beiden Gitterpartien oder Gitter eingeschlossenen Winkel kann durch Abstandhaken aus Draht dem gewünschten Böschungswinkel angepasst werden. Die Biomatte wird dann auf das Gitter gelegt und auch hier kann eine Endpartie in den Hang hinein verlegt werden, um einen Stützkörper zu bilden.

Aus der DE-A-3800095 ist ein Pflanzelement zur flächenhaften Wandbegrünung bekannt geworden, das aus einem Kastenelement besteht, von dem die eine Wand eine offene Begrünungsfläche darstellt und in dessen Innenraum eine Substratmatte vorhanden ist. Diese Element sind unter sich gleich ausgebildet und können aufeinanderliegend an einer Wand befestigt werden. so dass sie auch seitwärts in Reihe angeordnet werden können. Solche Pflanzkästen dienen zur Begrünung einer Wand und können in dieser Form keinesfalls zur Begrünung von Steilböschungen dienen, da sie selbst keine Stütz- bezw. Verankerungsmöglichkeiten besitzen.

Nachteilig an solchen bekannten Hangsicherungen ist, dass sie auf der Baustelle selbst aufgebaut werden müssen und die vielfach empfindliche durchwachsafähige Matte zerrissen werden kann. Auch hat sich als Nachteil herausgestellt, dass die derart gebildeten Böschungen oft nur schwer verwachsen, weil im Ablauf der klimatischen Schwankungen Trockenheit mit grösseren niederschlagsreichen Perioden abwechseln, die der gewünschten Begrünung hinderlich sein können.

Es ist deshalb eine Aufgabe der Erfindung, ein Böschungselement zu schaffen das fabrikmässig herstellbar ist und allenfalls schon begrünt auf die Baustelle verbracht werden kann.

Erfindungsgemäss wird diese Aufgabe durch die Merkmale im kennzeichnenden Teil des Anspruchs 1 gelöst, indem ein prismatischer Körper mit wenigstens einer selbsttragenden Seitenwand, und mit weiteren Seitenwänden, aus einer tragfähigen, mit Durchbrüchen versehenen Matte vorhanden ist, welche Matte einstückig ausgebildet ist und auch die selbsttragende Seitenwand umfasst, wobei die selbsttragende Seitenwand und die übrigen Seitenwände unter Zwischenlage der genannten Materialschicht einen aus humusartiger Masse bestehenden Kern umschliessen, und wobei die Endpartien der Matte untereinander und mit einem Tragelement verbunden sind.

Nachfolgend wird ein Ausführungsbeispiel der Erfindung an Hand einer Zeichnung erläutert. Es zeigen:
- Fig.1: eine perspektivische Darstellung des erfinderischen Böschungselementes, mit schichtweise angeordneten Schnitten, und
- Fig.2: eine perspektivische Darstellung eines möglichen Aufbaus einer Böschung mit den erfinderische Böschungselementen.

Der prismatische Körper 10 in der Form eines dreiseitigen Prismas hat eine selbsttragende Wand 2 beispielsweise aus einem aus der Bautechnik bekann-Gitter. Auf dieser Wand 2 befindet sich ein durch eine Matte 6 umfasster Kern 7 aus einem Humusgemisch. Die zwei weiteren Wände 3,4 sind durch eine Gittermatte gebildet. Diese Gittermatte in einstückiger Ausbildung umschliesst auch die selbsttragende Wand 2 und ist an der dieser selbsttragenden Wand gegenüberliegenden Prismenkante an den beiden Endpartien verbunden, derart, dass beidseits je eine grössere vorstehende Partie 13,14 gebildet ist. die Enden dieser vorstehenden Partien sind ihrerseits miteinander verbunden, so dass eine Lasche 15 entsteht. In eine solche Lasche 15 kann ein Tragelement 12, z.B. eine Stange gestossen werden, an der das ganze Böschungselement 10 zum Verladen und zum Versetzen hochgehoben werden kann.

Die Matte 6 kann zum vornherein mit Samen versehen sein oder diese können auch nach der Bildung des Böschungselementes 10 auf die Matte 6 gesäht werden. Jedenfalls ist es mit einem solchen Element möglich, dieses solange in einer für den Wuchs begünstigender Umgebung zu halten, bis die Samen zumindest keimen, oder wenn möglich, schon Pflanzen gewachsen sind. Anstelle der Matte 6 oder zusätzlich zu dieser könnten auch Rasenziegel oder gewachsenen Grasnarben auf den Kern 7 aufgebracht sein.

Zum Aufbau einer Böschung kann gemäss Fig.2 auf eine gewachsene Unterlage 20 beziehungsweise auf ein als Fundament ausgebildete Unterlage ein erstes Böschungselement 10 gelegt werden. Hinter diesem Böschungselement 10 kann dann der Aufbau eines Hinterbaus 21 eingebracht werden. Wenn dieser Hinterbau 21 die Höhe des Böschungselementes 10 erreicht hat und eine Ebene 22 bildet, kann die Lasche 15 auf die Ebene 22 des Hinterbaus 21 ausgelegt werden, um so eine Verankerung zwischen Böschungselement 10 und Hinterbau 21 und somit einen Stützkörper zu bilden.

Das nächste Böschungselement 10 wird dann auf den verdichteten Hinterbau 21 gestellt, wobei die Sichtfläche, zB die Wand 3, entweder mit derselben Wand 3 des darunterliegenden Böschungselementes fluchten kann oder mit einem Abstand nach hinten verschoben sein kann, je nach der gewünschten Steilheit der Böschung, die somit nicht nur durch den Winkel zwischen der selbsttragenden Wand 2 und der Sichtwand 3 für jeden Fall vorbestimmt ist.

Der Vorteil eines solchen Böschungselementes ist offensichtlich. Das Element kann vorfabriziert und sogar vorbepflanzt oder vorbegrünt werden und dann als Fertigprodukt auf die Baustelle verbracht werden. Dies erspart Arbeitszeit auf der Baustelle und ist damit auch viel weniger witterungsabhängig im Vergleich zu der herkömmlichen Art, wonach der Aufbau der Böschung an Ort und Stelle geschieht, so dass praktisch bei jeder Witterung gearbeitet werden muss und dabei noch die Gefahr besteht, dass ein Gewitterregen die Böschung abschwemmt.

## Patentansprüche

1. Böschungselement zur Sicherung oder Stützung eines Hanges mit wenigstens einer Fläche mit einer am Element befestigt gehalterten, das Wachstum von Pflanzen begünstigenden Materialschicht (6), **gekennzeichnet durch** einen prismatischen Körper (10) mit wenigstens einer selbsttragenden Seitenwand (2), und mit weiteren Seitenwänden (3,4), aus einer tragfähigen, mit Durchbrüchen (7) versehenen Matte (8), welche Matte (8) einstückig ausgebildet ist und auch die selbsttragende Seitenwand (2) umfasst, dass die selbsttragende Seitenwand (2) und die übrigen Seitenwände (3,4) unter Zwischenlage der genannten Materialschicht (6) einen aus humusartiger Masse bestehenden Kern (9) umschliessen, und dass die Endpartien der Matte (8) untereinander und zur Aufnahme eines Tragelementes (12) verbunden sind.

2. Element nach Anspruch 1, **dadurch gekennzeichnet**, dass die Matte (8) eine Gittermatte ist.

3. Element nach Anspruch 1 oder 2, **dadurch gekennzeichnet**, dass der prismatische Körper (10) ein dreiseitiges Prisma ist.

4. Element nach einem der vorangehenden Ansprüche 1 bis 3, **dadurch gekennzeichnet**, dass die selbsttragende Seitenwand (2) aus einem aus einem aus der Bautechnik bekannten Gitter gebildet ist.

5. Element nach Anspruch 4, **dadurch gekennzeichnet**, dass die die weiteren Seitenwände (3,4) bildende Teile der Matte (8) an der der selbsttragenden Seitenwand (2) gegenüberliegenden Prismenkante (3,4) mit darüber hinausragenden Abschnitten (13,14) miteinander verbunden sind, und dass diese Abschnitte (13,14) an ihren Endpartien zur Bildung einer Traglasche (15) ebenfalls miteinander verbunden sind.

6. Element nach Anspruch 5, **dadurch gekennzeichnet**, dass das Tragelement (16) eine in die Traglasche (15) hineingestossenen Stange (12) ist.

7. Element nach einem der vorangehenden Ansprüche 1 bis 6, **dadurch gekennzeichnet**, dass die Materialschicht aus auf den Kern (9) verbrachten Rasenziegeln oder aus einer Grasnarbe umfasst,

8. Element nach Anspruch 7, **dadurch gekennzeichnet**, dass Rasenziegel oder Grasnarbe zwischen Kern (9) und Materialschicht (6) gelegt sind.

9. Böschung mit Böschungselementen nach Anspruch 1, **dadurch gekennzeichnet**, dass prismatische Körper (10) mit unterschiedlichen Winkeln an der Kante zwischen selbsttragender Seitenwand (2) und Wand (3) derart aufeinandergeschichtet sind, dass im unteren Teil der Böschung ein steilerer Böschungswinkel gebildet ist als im oberen Teil.

10. Böschung nach Anspruch 9, **dadurch gekennzeichnet**, dass prismatische Körper (10) mit sich von dreiseitigen Prismatas unterscheideneden Grundflächen aufeinandergestellt sind.

## Claims

1. Embankment element for stabilizing or supporting a slope, having at least one surface with a material layer (6) which is secured on the element and promotes the growth of plants, characterized by a prismatic body (10) having at least one self-supporting side wall (2) and having further side walls (3, 4) comprising a load-bearing mat (8) which is provided with through-passages (7), is designed in one piece and also encloses the self-supporting side wall (2), in that the self-supporting side wall (2) and the other side walls (3, 4) enclose, with the interposition of said material layer (6), a core (9) consisting of a humus-type composition, and in that the end parts of the mat (8) are connected to one another and for receiving a load-bearing element (12).

2. Element according to Claim 1, characterized in that the mat (8) is a lattice mat.

3. Element according to Claim 1 or 2, characterized in that the prismatic body (10) is a triangular prism.

4. Element according to one of the preceding Claims 1 to 3, characterized in that the self-supporting side wall (2) is formed by a lattice which is known in construction engineering.

5. Element according to Claim 4, characterized in that those parts of the mat (8) which form the further side walls (3, 4) are connected to one another, at the prism edge (3, 4) located opposite the self-supporting side wall (2), by portions (13, 14) which project beyond said prism edge, and in that said portions (13, 14) are likewise connected to one another at their end parts in order to form a bearing strap (15).

6. Element according to Claim 5, characterized in that the bearing element (12) is a bar (12) which is pushed into the bearing strap (15).

7. Element according to one of the preceding Claims 1 to 6, characterized in that the material layer comprises turf blocks provided on the core (9) or a grass sod.

8. Element according to Claim 7, characterized in that turf blocks or grass sods are laid between core (9) and material layer (6).

9. Embankment having embankment elements according to Claim 1, characterized in that prismatic bodies (10) with different angles at the edge between self-supporting side wall (2) and wall (3) are layered one upon the other such that a steeper embankment angle is formed in the lower part of the embankment than in the upper part thereof.

10. Embankment according to claim 9, characterized in that prismatic bodies (10) with base surfaces other than triangular prisms are placed one upon the other.

## Revendications

1. Elément de talus pour fixer ou soutenir un terrain en pente comprenant au moins une surface présentant une couche de matière (6), maintenue fixe et favorisant la croissance de plantes,
caractérisé par
un corps prismatique (10) ayant au moins une paroi latérale (2) autoportante et au moins d'autres parois latérales (3, 4) en une nappe (8) susceptible de soutenir, munie de passages traversants (7), cette nappe (8) étant réalisée en une seule pièce et comprenant également la paroi latérale autoportante (2), cette paroi latérale autoportante (2) et les parois latérales (3, 4) entourant, avec interposition de la couche de matière (6) évoquée ci-dessus, un noyau (9) composé d'une masse de type humus, et les éléments d'extrémité de la nappe (8) étant reliés entre eux et pour recevoir un élément de support (12).

2. Elément selon la revendication 1,
caractérisé en ce que
la nappe (8) est une nappe en grille.

3. Elément selon les revendications 1 ou 2,
caractérisé en ce que
le corps prismatique (10) est un prisme à trois côtés.

4. Elément selon l'une quelconque des revendications 1 à 3,
caractérisé en ce que
la paroi latérale autoportante (2) se compose d'une grille connue de la technique de la construction.

5. Elément selon la revendication 4,
caractérisé en ce que
• les parties de la nappe (8) qui forment les autres parois latérales (3, 4) sont reliées, au niveau des arêtes prismatiques (3, 4) opposées aux parois latérales autoportantes (2), avec des segments (13, 14) qui dépassent et assurent la liaison, et
• ces segments (13, 14) sont reliés entre eux au niveau des parties d'extrémité pour former une patte de support (15).

6. Elément selon la revendication 5,
caractérisé en ce que
l'élément de support (16) est une barre (12) enfoncée dans la patte de support (15).

7. Elément selon l'une des revendications précédentes 1 à 6,
caractérisé en ce que
la couche de matière comprend des tuiles de gazon ou des couches végétales de gazon montés sur un noyau (9) ou.

8. Elément selon la revendication 7,
caractérisé en ce que
les tuiles ou couches végétales de gazon sont placés entre le noyau (9) et la couche de matière (6).

9. Talus équipé d'éléments de talus selon la revendication 1,
caractérisé en ce que
• le corps prismatique (10) présente des angles différents au niveau des arêtes entre la paroi latérale (2) autoportante et la paroi (3), et
• dans la partie inférieure du talus, on a formé un angle de talus plus raide que dans la partie supérieure.

10. Talus selon la revendication 9,
caractérisé en ce que
les corps prismatiques (10) sont obtenus par des surfaces de base, différentes, à trois prismes.
